# EUROPÄISCHE PATENTSCHRIFT

(11) **EP 0 423 075 B1**
(45) Veröffentlichungstag und Bekanntmachung des Hinweises auf die Patenterteilung: **03.08.1994**
(21) Anmeldenummer: 90810772.5
(22) Anmeldetag: 09.10.1990
(51) Int. Cl.: E03C 1/01

(54) **Montagevorrichtung an einem Installationsblock für sanitäre Einrichtungen**
Mounting means for installation block for sanitary devices
Dispositif de montage pour bloc d'installation pour dispositifs sanitaires

(30) Priorität: 12.10.1989 CH 3746/89
(43) Veröffentlichungstag der Anmeldung: 17.04.1991
(73) Patentinhaber: Geberit AG, CH-8645 Jona (CH)
(72) Erfinder: Roth, Erich, W-7798 Pfullendorf (DE)
(74) Vertreter: Groner, Manfred

(56) Entgegenhaltungen:
- DE-A- 3 309 460
- DE-U- 8 715 256
- DE-U- 8 716 252
- FR-A- 2 429 919

## Beschreibung

Die Erfindung betrifft eine Montagevorrichtung nach dem Oberbegriff des unabhängigen Patentanspruchs 1. Installationsblöcke werden immer häufiger für die Montage wandhängender Sanitärapparate verwendet. Eine genaue Ausrichtung der Sanitärapparate setzt hier jedoch eine exakte Positionierung der Installationsbausteine voraus. Durch die DE-A-33 09 460 ist eine derartige Montagevorrichtung bekannt, die einen Montagebügel aufweist, der zwei horizontal auszurichtende Langlöcher und zwei seitlich vorstehende Befestigungslaschen besitzt. Mit durch die Langlöcher hindurchgehenden Befestigungsschrauben wird der Bügel an der Gebäudewand befestigt und in oben offene Schlitze der Befestigungslaschen wird der Installationsblock eingehängt. In den Installationsblock eingeschäumte Schienen mit jeweils einem Längsschlitz erlauben eine Einstellung des Installationsbausteins im rechten Winkel zur Wand. Diese Aufnahmen sind vergleichsweise teuer. Vertikalschlitze in Seitenwangen des Montagebügels erlauben eine gewisse vertikale Justierung des Installationsbausteins. Nachträgliche Korrekturen sind nur mit grossem Aufwand möglich.

Durch die GB-A-495,198 ist ferner eine Einstellvorrichtung für Türen und insbesondere Ofentüren bekannt geworden, bei der Scharniere Langlöcher aufweisen, in die jeweils eine exzentrische Hülse eingesetzt ist. Das Ausmass der Einstellung entspricht jeweils der Exzentrizität der Hülse und ist vergleichsweise gering. Das Einstellen erfolgt durch eine Kombination von Schwenkbewegungen und translatorischen Bewegungen des Scharniers und ist deshalb vergleichsweise aufwendig.

Der Erfindung liegt somit die Aufgabe zugrunde, eine gattungsmässe Montagevorrichtung mit verbesserten Verstellmöglichkeiten zu schaffen. Die Aufgabe wird durch die Erfindung gemäss Anspruch 1 gelöst.

Bei der erfindungsgemässen Montagevorrichtung kann die horizontale Ausrichtung des Bügels durch Drehen der Exzenterscheiben verstellt werden. Unabhängig davon ist eine seitliche Verschiebung des Bügels möglich. Schliesslich ist es möglich, den auf den Bügel aufgesetzten Installationsblock im rechten Winkel zur Wand zu verstellen.

Nach einer Weiterbildung der Erfindung sind die Schlitze in den Befestigungslaschen nach vorne offen. Dadurch kann der Installationsblock auf seitlichen Bolzen gerade auf den Bügel aufgefahren werden. Durch Eindrehen der Bolzen in den Installationsblock wird dieser am Bügel fixiert.

Eine einfache Betätigung des Exzenters ist gegeben, wenn dieser einen Bund mit einer Oeffnung aufweist, in die beispielsweise ein Schraubenzieher einsetzbar ist.

Sind die Langlöcher jeweils in einem bezüglich der Befestigungslaschen seitlichen Ueberstand untergebracht, so ist eine Höhenverstellung und eine Seitenverstellung auch nachträglich in einfacher Weise möglich. Weitere vorteilhafte Merkmale ergeben sich aus den übrigen Ansprüchen sowie der nachfolgenden Beschreibung.

Ein Ausführungsbeispiel der Erfindung wird nachfolgend anhand der Zeichnung näher erläutert. Es zeigen:
- Fig. 1: eine perspektivische Teilansicht eines mit der erfindungsgemässen Montagevorrichtung an einer Wand befestigten Installationsblocks,
- Fig. 2: eine perspektivische Ansicht eines Bügels,
- Fig. 3: eine Ansicht der Exzenterscheibe, und
- Fig. 4: eine weitere Ansicht der Exzenterscheibe mit eingesetztem Stift.

Der in Fig. 1 gezeigte Installationsblock 6 enthält eingeschäumt in Schaumbeton die für Sanitäreinrichtungen notwendigen Rohre und Armaturen sowie Einbauteile. Am Installationsblock 6 wird in bekannter Weise eine Sanitäreinrichtung beispielsweise ein Waschtisch oder eine WC-Schüssel befestigt. In der Regel werden mehrere solche Installationsblöcke 6 nebeneinander montiert und mit Platten verkleidet.

Der Installationsblock 6 ist mit einem Bügel 1 an der Gebäudewand 12 fixiert. Die erforderliche Tragfähigkeit des Installationsblockes wird durch nachträgliches Untermauern und seitliches Einmauern erbracht. Wie die Fig. 2 zeigt, weist der aus einem Blechstreifen hergestellte Montagebügel 1 zwei Befestigungslaschen 4, deren Abstand voneinander der Breite des Installationsblockes 6 entspricht. Diese Befestigungslaschen 4 besitzen jeweils einen vorne offenen Schlitz 5, in die beim Montieren des Installationsblockes 6 seitlich vom Installationsblock 6 abstehende Bolzen 7 eingeschoben werden. Die Laschen 4 sind aus Ausstanzungen 14 herausgebogen.

Zur Befestigung des Bügels 1 an der Gebäudewand 12 besitzt diese zwei Langlöcher 2, in die jeweils eine Exzenterscheibe 13 eingesetzt ist. Diese besitzt einen Bund 13, der mit einer Schraube 3, die durch eine Bohrung 15 hindurch in die Wand 12 eingeschraubt ist, den Bügel 1 an die Wandung 12 klemmt und diesen gegen eine seitliche Verschiebung fixiert.

Eine hinter dem Bund 13 angeordnete Kurve 11 greift in das Langloch 2 ein und hat wie in Fig. 3 gezeigt die Form eines Vielecks. Der Bügel 1 liegt mit der oberen Kante des Langloches 2 auf dieser Kurve 11 auf und wird bei einer Verdrehung der Exzenterscheibe 13 infolge der Exzentrizität der Kurve 11 bezüglich der Bohrung 15 nach oben oder nach unten verschoben. Zum Drehen der Exzenterscheibe 13 wird der Stift 3 etwas gelockert. Ist die exakte Ausrichtung des Bügels 1 eingestellt, so wird die Exzenterscheibe 13 mit dem Stift 3 fixiert, worauf der Bügel 1 seitlich und in der Höhe fixiert ist. Gedreht wird die Exzenterscheibe 13 mit einem Schraubenzieher, der in einem Schlitz 9 eingesetzt ist.

Der Installationsbaustein 6 ist mit Bolzen 7, die jeweils in einen Schlitz 5 von vorne eingeschoben sind fixiert. Bei noch nicht vollständig in den Installationsblock 6 eingetriebenen Bolzen 7 kann der Installationsblock 6 zur Tiefeneinstellung in den Schlitzen 5 verschoben werden. Ist die gewünschte Tiefe eingestellt, so werden die Haltelaschen 4 mit dem Bolzen 7 an den Installationsblock 6 geklemmt.

Da die Exzenterscheiben 13 auch nach der Befestigung des Installationsblocks 6 am Bügel 1 noch gut zugänglich sind, kann auch nachträglich ohne Entfernen des Blocks 6 der Bügel seitlich und in der Höhe verstellt werden. Unabhängig davon ist wie ersichtlich auch eine Tiefenverstellung des Installationsblockes 6 möglich.

## Patentansprüche

1. Montagevorrichtung an einem Installationsblock (6) für sanitäre Einrichtungen, mit einem in etwa horizontaler Ausrichtung an einer Gebäudewand (12) zu befestigenden Bügel (1), welcher Bügel zwei im Abstand zueinander angeordnete und in seiner Längsrichtung verlaufende Langlöcher (2) aufweist, mit durch die Langlöcher (2) hindurchgehenden Stiften (3) zur Befestigung des Bügels (1) an der Wand (12) und mit zwei am Bügel (1) angebrachten und vorstehenden Befestigungslaschen (4) mit je wenigstens einem Schlitz (5), in denen der Installationsblock (6) befestigt ist, dadurch gekennzeichnet, dass in jedes Langloch (2) eine Exzenterscheibe (13) eingesetzt ist, die eine in das zugehörige Langloch (2) eingreifende Kurve (11) aufweist, auf welcher das Langloch (2) mit seiner oberen Kante aufliegt, und dass jede Exzenterscheibe (13) jeweils mit einem durch das Langloch (2) hindurchgehenden Stift (3) an der Gebäudewand (2) fixierbar ist, derart, dass beim Drehen der Exzenterscheiben (13) jeweils um den zugehörigen Stift (3) der Bügel (1) quer zu seiner Längsrichtung verstellbar ist, und dass sich die Schlitze (5) in den Befestigungslaschen (4) in Längsrichtung dieser Laschen (4) erstrecken, damit der Installationsblock (6) im rechten Winkel zur Wand (12) verstellbar ist.

2. Montagevorrichtung nach Anspruch 1, dadurch gekennzeichnet, dass die Schlitze (5) in den Befestigungslaschen (4) nach vorne offen sind.

3. Montagevorrichtung nach Anspruch 1 oder 2, dadurch gekennzeichnet, dass die Exzenterscheibe (7) einen Bund (8) aufweist, in dem eine Oeffnung (9) angeordnet ist, in welche beispielsweise ein Schraubenzieher zum Drehen der Exzenterscheibe (7) einsetzbar ist.

4. Montagevorrichtung nach einem der Ansprüche 1 bis 3, dadurch gekennzeichnet, dass die Langlöcher (2) je in einem bezüglich der Befestigungslaschen (4) seitlich vorstehenden Ueberstand (10) untergebracht sind.

5. Montagevorrichtung nach einem der Ansprüche 1 bis 4, dadurch gekennzeichnet, dass die Exzenterscheibe (7) eine Kurvenfläche (11) in der Form eines Vielecks aufweist.

6. Montagevorrichtung nach einem der Ansprüche 1 bis 5, dadurch gekennzeichnet, dass die Befestigungslaschen (4) aus dem Bügel (1) ausgestanzt und umgebogen sind.

## Claims

1. Mounting fixture on an installation block (6) for sanitary devices, having a bracket (1) to be fastened, in approximately horizontal alignment, to the wall (12) of a building, which bracket exhibits two long holes (2) disposed at a distance apart and running in the longitudinal direction of the said bracket, having pins (3), passing through the long holes (2), for fastening the bracket (1) to the wall (12) and having two projecting mounting straps (4) attached to the bracket (1), each having at least one slot (5), in which slots the installation block (6) is fastened, characterized in that into each long hole (2) there is inserted an eccentric disc (13) exhibiting a cam (11) which engages in the associated long hole (2) and upon which the long hole (2) bears with its upper edge, and in that each eccentric disc (13) can respectively be fixed, by a pin (3) passing through the long hole (2), to the wall (12) of a building, in such a way that, when the eccentric discs (13) are respectively rotated about the associated pin (3), the bracket (1) can be adjusted transversely to its longitudinal direction, and in that the slots (5) in the mounting straps (4) extend in the longitudinal direction of these straps (4) to enable the installation block (6) to be adjustable at right angles to the wall (12).

2. Mounting fixture according to Claim 1, characterized in that the slots (5) in the mounting straps (4) are open to the front.

3. Mounting fixture according to Claim 1 or 2, characterized in that the eccentric disc (7) exhibits a collar (8) in which there is disposed an opening (9) into which there can be inserted, for example, a screwdriver for rotating the eccentric disc (7).

4. Mounting fixture according to one of Claims 1 to 3, characterized in that the long holes (2) are each accommodated in a projecting end (10) projecting laterally in relation to the mounting straps (4).

5. Mounting fixture according to one of Claims 1 to 4, characterized in that the eccentric disc (7) exhibits a cam face (11) in the form of a polygon.

6. Mounting fixture according to one of Claims 1 to 5, characterized in that the mounting straps (4) are punched out of the bracket (1) and bent back.

## Revendications

1. Dispositif de montage d'un bloc d'installation (6) pour équipements sanitaires, avec une bride (1) à fixer en orientation approximativement horizontale sur une cloison de bâtiment (12), bride qui présente deux trous oblongs (2) disposés à distance l'un de l'autre et s'étendant dans sa direction longitudinale, avec des vis (3) traversant les trous oblongs (2) pour la fixation de la bride (1) à la cloison (12), et avec deux pattes de fixation (4) partant en saillie de la bride (1) et pourvues chacune d'au moins une fente (5), dans laquelle est fixé le bloc d'installation (6), **caractérisé** en ce qu'un disque excentrique (13) est placé dans chaque trou oblong (2), disque qui présente une came (11) s'engageant dans le trou oblong associé (2) et sur laquelle le trou oblong (2) repose par son bord supérieur, et en ce que chaque disque excentrique (13) peut être respectivement fixé en position contre la cloison de bâtiment (12), par une vis (3) traversant le trou oblong (2), de telle sorte que, lors de la rotation des disques excentriques respectifs (13) autour de la vis associée (3), la bride (1) peut être réglée transversalement à sa direction longitudinale, et en ce que les fentes (5) prévues dans les pattes de fixation (4) s'étendent dans la direction longitudinale de ces pattes (4), afin de pouvoir régler le bloc d'installation (6) à angle droit de la cloison (12).

2. Dispositif de montage selon la revendication 1, **caractérisé** en ce que les fentes (5) prévues dans les pattes de fixation (4) sont ouvertes vers l'avant.

3. Dispositif de montage selon la revendication 1 ou 2, **caractérisé** en ce que le disque excentrique (13) présente un collet (8) qui est pourvu d'une ouverture (9) dans laquelle on peut par exemple introduire un tournevis pour faire tourner le disque excentrique (13).

4. Dispositif de montage selon l'une quelconque des revendications 1 à 3, **caractérisé** en ce que les trous oblongs (2) sont respectivement situés dans une partie terminale (10) dépassant latéralement par rapport aux pattes de fixation (4).

5. Dispositif de montage selon l'une quelconque des revendications 1 à 4, **caractérisé** en ce que le disque excentrique (13) présente une face de came (11) de forme polygonale.

6. Dispositif de montage selon l'une quelconque des revendications 1 à 5, **caractérisé** en ce que les pattes de fixation (4) sont découpées dans la bride (1) et repliées.
